# EUROPÄISCHE PATENTSCHRIFT

(11) **EP 1 090 261 B1**
(45) Veröffentlichungstag und Bekanntmachung des Hinweises auf die Patenterteilung: **14.08.2002**
(21) Anmeldenummer: 99926365.0
(22) Anmeldetag: 21.05.1999
(51) Int. Cl.: F27B 3/08, C21C 5/52, F27B 3/06

(54) **KIPPBARER LICHTBOGENOFEN**
TILTABLE LIGHT-ARC FURNACE
FOUR A ARC BASCULANT

(30) Priorität: 25.05.1998 DE 19823226
(43) Veröffentlichungstag der Anmeldung: 11.04.2001
(73) Patentinhaber: ARCMET TECHNOLOGIE GMBH, 4030 Linz (AT)
(72) Erfinder: FUCHS, Gerhard, D-77694 Kehl-Bodersweier (DE)
(74) Vertreter: Kramer, Reinhold, Dipl.-Ing.
(86) Internationale Anmeldenummer: EP9903523
(87) Internationale Veröffentlichungsnummer: WO9961857

(56) Entgegenhaltungen:
- EP-A- 0 386 586
- WO-A-93/10413
- DE-A- 3 308 486
- DE-B- 1 108 830

## Beschreibung

### Technisches Gebiet

Die Erfindung betrifft einen kippbaren Lichtbogenofen, bei dem ein Ofengefäß und ein Portal für eine Elektrodenhub- und Schwenkvorrichtung auf einer Plattform einer mittels einer Kippvorrichtung kippbaren Ofenwiege angeordnet sind, die drei im Abstand voneinander angeordnete, jeweils auf einer Ablaufbahn ablaufende parallele Wiegenkufen enthält, wobei das Ofengefäß auf einem zwischen zwei Wiegenkufen liegenden ersten Plattformteil (Gefäßplattformteil) und das Portal auf einem separaten außerhalb dieser Wiegenkufen liegenden zweiten Plattformteil (Portalplattformteil) angeordnet ist, der durch die Kippvorrichtung synchron mit dem das Ofengefäß tragenden Gefäßplattformteil kippbar ist.

### Stand der Technik

Von den verschiedensten Bauarten für Lichtbogenöfen hat sich bei modernen Öfen die Variante mit gemeinsamer Ofenbühne bzw. Ofenplattform für Gefäß und Portal weitgehend durchgesetzt. Die Ofenplattform trägt also auch das Portal mit den Elektrodenführungssäulen. dem Deckelhubwerk und den dazugehörenden Schwenk- und Antriebsmechanismen. Der gesamte Ofen ist mittels einer Kippvorrichtung, z. B. Zylinder über eine Wiege, kippbar..Dabei werden die Wiegenkufen auf einer Ablaufbahn geführt. Der Ofen hat üblicherweise zwei Wiegenkufen und somit zwei Ablaufbahnen, die parallel zur Kipprichtung auf stabilen Fundamenten stehen. Die Geometrie von Wiege und Ablaufbahn bestimmt die Kippbewegung des Ofengefäßes. Die zwischen Gefäß und Portal liegende Hauptablaufbahn hat wegen des überhängenden Portalteils ca. 60 % bis 70 % der gesamten Vertikallast zu tragen.

Durch die FR-855 303 A ist ein kippbarer Lichtbogenofen bekannt geworden, bei dem der überhängende. das Portal tragende Teil der Plattform an der Außenseite durch einen dritten Wiegesektor unterstützt ist, so daß sich die durchgehende Wiegenplattform auf drei parallelen Wiegesektoren abstützt. Dies führt zu einer statisch unbestimmten Lasteinleitung.

Um den Lagersitz für das Portal zu bearbeiten sind Spezialmaschinen erforderlich, denn diese Bearbeitung kann wegen möglichen Verzugs erst nach dem Schweißen vorgenommen werden.

Während des Ofenbetriebes kann es wegen unterschiedlicher Wärmebeaufschlagung und Spannungen innerhalb der Plattform zu Verzug kommen. Das hat beispielsweise einen negativen Einfluß auf die Korrektheit der Elektrodenfahrwege und deren Regelung. Eine Korrektur des Verzugs ist ohne kostspielige und zeitraubende Montage von Gefäß, Portal und Bühne nicht möglich.

Bei der Modernisierung bestehender Öfen wird es nötig, ein neues Portal für eine bessere und schnellere Elektrodenregelung zu installieren. Das Richten und Anpassen der Plattform ist dann sehr aufwendig.

Durch die DE-AS 11 08 830 ist ein kippbarer Lichtbogenofen bekannt geworden, bei dem das Elektrodenportal auf einer zur Ofenwiege separaten Wiege angeordnet ist. die entweder durch einen ersten Bolzen mit der Ofenwiege gekoppelt werden kann - dies ist vorgesehen für die kleinen Kippbewegungen beim Abschlacken - oder die mittels eines zweiten Bolzens an einem ortsfesten Lager fixiert werden kann. Die letztgenannte Möglichkeit ist vorgesehen, um zu verhindern, daß bei starken Kippbewegungen des Ofengefäßes beim Abstechen die Elektroden mitgekippt werden müssen, was zu Elektrodenbrüchen führt. Zum Abstechen werden also vorher die Elektroden aus dem Gefäß gezogen und die separate Wiege am ortsfesten Lager mittels des zweiten Bolzens fixiert.

### Darstellung der Erfindung

Gemäß der Erfindung wird ein kippbarer Lichtbogenofen der einleitend genannten Art so ausgestaltet, daß die beiden Plattformteile durch wenigstens ein Scharniergelenk miteinander verbunden sind, dessen Drehachse parallel zur Schnittlinie zwischen einer Plattformebene und der Ebene, in der eine Wiegenkufe liegt, verläuft.

Die erfindungsgemäße Lösung kann bei bestehenden Öfen realisiert werden, wenn beispielsweise das Portal erneuert werden muß. Die Stillstandszeiten können dann wesentlich verringert werden. Es ist auch ohne Probleme möglich, zunächst die Plattform mit dem Portal und später, zeitlich verschoben, die Plattform mit dem Ofengefäß umzubauen. Wird die erfindungsgemäße Lösung bei einer Neuinstallation verwirklicht, ist das spätere Auswechseln von Portal und/oder Gefäß wesentlich einfacher.

An der Portalplattform kann eine zusätzliche Kippvorrichtung angebracht werden, die mit der Hauptkippvorrichtung synchron arbeitet.

### Kurze Beschreibung der Zeichnungen

Im folgenden wird der erfindungsgemäße Lichtbogenofen durch ein Ausführungsbeispiel anhand von sechs Figuren näher erläutert. Es zeigen:
- Fig. 1: einen kippbaren Lichtbogenofen in einer Draufsicht;
- Fig. 2: den Lichtbogenofen in einer Frontansicht, teilweise geschnitten;
- Fig. 3: die Verbindung der Plattformteile in perspektivischer Darstellung;
- Fig. 4: einen Abschnitt des Gefäßplattformteils in perspektivischer Darstellung;
- Fig. 5: in einer Frontansicht einen vergrößerten Ausschnitt, teilweise im Schnitt, die Verbindung zwischen den beiden Plattformteilen durch ein Scharniergelenk. und
- Fig. 6: in einer Draufsicht einen vergrößerten Ausschnitt des Anschlags und der Führung zwischen den beiden Plattformteilen.

### Wege zur Ausführung der Erfindung

In den Fig. ist mit 1 ist der Gefäßplattformteil bezeichnet, auf dem das Ofengefäß 2 angeordnet ist, mit 3 der Portalplattformteil, auf dem das Portal 4 angeordnet ist. Die Drehachse 5 des Portals 4 ist exzentrisch zu den Elektrodentragarmen 6 angeordnet, die die Elektroden 7 tragen. 8 stellt einen separaten Zapfen zum Anheben und Ausschwenken des Gefäßdeckels 9 dar. 10 ist die Arbeitstür und 11 ein exzentrischer Bodenabstich. Die Plattformteile 1 und 3 sind durch eine Fuge 12 getrennt und durch Scharniergelenke 13 verbunden. Mit 14 ist ein Anschlag bezeichnet.

In der Frontansicht nach Fig. 2 ist zusätzlich das Lager 15 für das Portal erkennbar, ebenso die beiden Wiegenkufen 16 mit den zugehörigen Ablaufbahnen 17 für den Gefäßplattformteil 1, die auf Fundamenten 18 befestigt sind. Der Portalplattformteil 3 stützt sich auf einer der Wiegenkufen 16 und einer weiteren Wiegenkufe 20 mit einer Ablaufbahn 21 ab. Die Ablaufbahn 21 steht auf einem Fundament 22. Mit 23 sind flexible Kabel für die Stromzufuhr bezeichnet.

Die perspektivische Darstellung nach Fig. 3 läßt die Ausbildung und Anordnung der Scharniergelenke 13 sowie die Lage des Anschlages 14 erkennen.

Die Drehachse 19 der Scharniergelenke 13 verläuft parallel zur Schnittlinie zwischen einer Plattformebene, also beispielsweise der durch die Oberseite der Gefäßplattform 1 gebildete Ebene und der Ebene, in der eine Wiegenkufe 16 bzw. 20 liegt. Bei linearen Ablaufbahnen 17 bzw. 21 verläuft damit die Drehachse 19 parallel zu diesen Ablaufbahnen, wenn sich die Plattform in der Horizontallage befindet.

Die Fig. 3 bis 5 zeigen, daß die Scharniergelenke 13 benachbart zu den Unterkanten 24 bzw. 25 der einander zugewandten Randseiten 26 bzw. 27 der Plattformteile 1 bzw. 3 angeordnet sind. Die Scharniergelenke 13 sind durch ineinandergreifende, mit Ösen 28 bzw. 29 versehene laschenförmige Vorsprünge 30 bzw. 31 gebildet, die an den einander zugewandten Randseiten 26 bzw. 27 der Plattformteile 1 bzw. 3 angebracht und durch Drehbolzen 32 drehbar miteinander verbunden sind.

Bei dem Ausführungsbeispiel sind die beiden Scharniergelenke 13 in den äußeren Bereichen der Randseite 26 bzw. 27, d. h. in der Nähe der Seitenkanten 33 und 34 der Randseiten vorgesehen, während sich der Anschlag 14 im mittleren Bereich befindet. Der Anschlag 14 wird, wie die Fig. 5 und 6 zeigen, durch gegenüberliegende Anschlagstücke 35 und 36 gebildet, deren Anschlagflächen im Ofenbetrieb, d. h. wenn der Gefäßdeckel 9 auf dem Ofengefäß 2 aufliegt, einen Abstand von 1 bis 2 mm aufweisen. Durch diesen Spalt ist eine statisch definierte Lastaufteilung auf die drei Fundamente über die drei Wiegenkufen 16 und 20 gewährleistet. Um die bei Anheben des Gefäßdeckels 9 durch die Lastverlagerung auf den Portalplattformteil 3 verursachte Durchbiegung zu begrenzen, ist der Anschlag 14 vorgesehen. Er befindet sich benachbart zu den Oberkanten 37 bzw. 38 der einander zugewandten Randseiten 26 bzw. 27 der Plattformteile 1 bzw. 3 etwa im mittleren Bereich der Randseiten 26 bzw. 27.

Mittels einer in den Zeichnungen nicht dargestellten Kippvorrichtung. die am Gefäßportalteil 1 angreift, läßt sich die gesamte Plattform kippen. In diesem Fall müssen die Drehbolzen 32 der Scharniergelenke 13 die zum Mitkippen des Portalplattformteils 3 erforderlichen Kräfte übertragen. Hierbei und auch im gekippten Zustand werden im Scharniergelenk Kräfte in Achsrichtung der Drehbolzen wirksam. Die Scharniergelenke 13 sind deshalb so ausgebildet, daß die laschenförmigen Vorsprünge 31 in paarweise angeordnete laschenförmige Vorsprünge 30 eingreifen. Hierbei muß allerdings wegen der unterschiedlichen Wärmeausdehnungen von Gefäßplattformteil 1 und Portalplariformteil 3 ein entsprechendes Spiel in Achsrichtung der Drehbolzen 32 berücksichtigt werden. Vorzugsweise wird nur eines der beiden Scharniergelenke als sogenanntes Festlager ausgebildet, d. h. als Lager, bei dem die Verschiebbarkeit in Achsrichtung des Drehbolzens 32 verhindert ist, während das andere Scharniergelenk als Gleitlager ausgebildet ist, bei dem die Bewegung in Achsrichtung des Drehbolzens 32 nicht begrenzt ist.

Bei dem beschriebenen Ausführungsbeispiel wird die relative Lage der beiden Plattformteile in Achsrichtung der Drehbolzen 32 durch Seitenanschläge 39 und 40 festgelegt, zwischen die das Anschlagstück 36 eingreift. Da sich die durch die Seitenanschläge 39 und 40 sowie das Anschlagstück 36 bewirkte Führung zwischen den Plattformteilen 1 und 3 in der Mitte zwischen den Plattformteilen befindet, wirken sich hier unterschiedliche Längenänderungen bei unterschiedlicher thermischer Belastung der beiden Plattformteile minimal aus. Die Führung kann somit mit einem sehr kleinen Spiel von einigen Zehntel Millimetern eingestellt werden. Zur Einstellung dieses Spiels, wie auch des Abstandes zwischen den Anschlagstücken 35 und 36 dienen Justierbleche 41.

Bei dem beschriebenen Ausführungsbeispiel ist nur eine Kippvorrichtung im Bereich der Gefäßplattform 1 vorgesehen, so daß die Portalplattform 3 über die Scharniergelenke 13 und die Führung durch die Seitenanschläge 39 und 40 mitgekippt werden muß. Es ist auch möglich, eine weitere Hilfskippvorrichtung vorzusehen, die am Portalplattformteil 3 angreift. In diesem Fall muß eine synchrone Betätigung der beiden Kippvorrichtungen sichergestellt sein.

## Patentansprüche

1. Kippbarer Lichtbogenofen, bei dem ein Ofengefäß (2) und ein Portal (4) für eine Elektrodenhub- und Schwenkvorrichtung auf einer Plattform (1 und 3) einer mittels einer Kippvorrichtung kippbaren Ofenwiege angeordnet sind, die drei im Abstand voneinander angeordnete, jeweils auf einer Ablaufbahn (17, 21) ablaufende parallele Wiegenkufen (16, 20) enthält, wobei das Ofengefäß (2) auf einem zwischen zwei Wiegenkufen (16) liegenden Gefäßplattformteil (1) und das Portal (4) auf einem separaten außerhalb dieser Wiegenkufen (16) liegenden Portalplattformteil (3) angeordnet ist, der durch die Kippvorrichtung synchron mit dem das Ofengefäß (2) tragenden Gefäßplattformteil (1) kippbar ist, **dadurch gekennzeichnet, daß**
die beiden Plattformteile (1, 3) durch wenigstens ein Scharniergelenk (13) miteinander verbunden sind, dessen Drehachse (19) parallel zur Schnittlinie zwischen einer Plattformebene und der Ebene, in der eine Wiegenkufe (16, 20) liegt, verläuft.

2. Lichtbogenofen nach Anspruch 1,
**dadurch gekennzeichnet, daß** der Portalplattformteil (3) neben der Elektrodenhub- und Schwenkvorrichtung auch eine Deckelhub- und Schwenkvorrichtung trägt.

3. Lichtbogenofen Anspruch 1 oder 2,
**dadurch gekennzeichnet, daß** die Plattformteile (1, 3) einander zugewandte Randseiten (26, 27) mit Unterkanten (24, 25) und Oberkanten (37, 38) aufweisen und wenigstens ein Scharniergelenk (13) benachbart zu den Unterkanten (24, 25) der Plattformteile (1, 3) angeordnet ist.

4. Lichtbogenofen nach einem der Ansprüche 1 bis 3,
**dadurch gekennzeichnet, daß** das Scharniergelenk (13) durch ineinandergreifende, mit Ösen (28, 29) versehene, laschenförmige Vorsprünge (30, 31) gebildet ist, die an den einander zugewandten Randseiten (26, 27) der Plattformteile (1, 3) angebracht und durch Drehbolzen (32) drehbar miteinander verbunden sind.

5. Lichtbogenofen nach einem der Ansprüche 1 bis 4,
**dadurch gekennzeichnet, daß** an den einander zugewandten Randseiten (26, 27) der Plattformteile (1, 3) benachbart zu den Oberkanten (37, 38) wenigstens ein die Drehbewegung des Scharniergelenks (13) begrenzender Anschlag (14) aus je einem an den einander zugewandten Randseiten (26, 27) angebrachten Anschlagstück (35 bzw. 36) angeordnet ist.

6. Lichtbogenofen nach Anspruch 5,
**dadurch gekennzeichnet, daß** bei auf dem Ofengefäß (2) aufliegendem Gefäßdeckel (9) die Anschlagflächen der Anschlagstücke (35, 36) einen Abstand in der Größenordnung von Millimetern aufweisen.

7. Lichtbogenofen nach einem der Ansprüche 1 bis 6,
**dadurch gekennzeichnet, daß** zur Zentrierung der beiden Plattformteile (1, 3) in Kipprichtung ein Seitenanschlag (39, 40, 36) vorgesehen ist.

8. Lichtbogenofen nach einem der Ansprüche 1 bis 7,
**dadurch gekennzeichnet, daß** ein Scharniergelenk (13) als ein eine Verschiebung in Richtung der Drehachse (Kipprichtung) verhinderndes Festlager und ein Scharniergelenk als ein eine Verschiebung in Richtung der Drehachse (19) des Drehbolzens (32) zulassendes Gleitlager ausgebildet ist.

## Claims

1. A tiltable arc furnace in which a furnace vessel (2) and a portal (4) for an electrode lifting and pivoting apparatus are arranged on a platform (1 and 3) of a furnace cradle which is tiltable by means of a tilting apparatus and which includes three mutually spaced parallel cradle runner skids (16, 20) which each run on a respective support path (17, 21), wherein the furnace vessel (2) is arranged on a vessel platform portion (1) which is between two cradle runner skids (16) and the portal (4) is arranged on a separate portal platform portion (3) which is outside said cradle runner skids (16) and which is tiltable by the tilting apparatus synchronously with the vessel platform portion (1) carrying the furnace vessel (2), **characterized in that**
the two platform portions (1, 3) are connected together by at least one hinge pivot (13) whose axis of rotation (19) extends parallel to the intersection line between a platform plane and the plane in which a cradle runner skid (16, 20) lies.

2. An arc furnace according to claim 1 **characterized in that** besides the electrode lifting and pivoting apparatus the portal platform portion (3) also carries a cover lifting and pivoting apparatus.

3. An arc furnace according to claim 1 or claim 2 **characterized in that** the platform portions (1, 3) have mutually facing edge sides (26, 27) with lower edges (24, 25) and upper edges (37, 38) and at least one hinge pivot (13) is arranged adjacent to the lower edges (24, 25) of the platform portions (1, 3).

4. An arc furnace according to one of claims 1 to 3 **characterized in that** the hinge pivot (13) is formed by mutually interengaging plate-shaped projections (30, 31) which are provided with eyes (28, 29) and which are mounted to the mutually facing edge sides (26, 27) of the platform portions (1, 3) and are connected together rotatably by pivot pins (32).

5. An arc furnace according to one of claims 1 to 4 **characterized in that** arranged at the mutually facing edge sides (26, 27) of the platform portions (1, 3) in adjacent relationship to the upper edges (37, 38) is at least one abutment (14) which limits the rotary movement of the hinge pivot (13) and which comprises a respective abutment portion (35 and 36 respectively) mounted to respective ones of the mutually facing edge sides (26, 27).

6. An arc furnace according to claim 5 **characterized in that** when the vessel cover (9) is resting on the furnace vessel (2) the abutment surfaces of the abutment portions (35, 36) are at a spacing of the order of magnitude of millimeters.

7. An arc furnace according to one of claims 1 to 6 **characterized in that** a lateral abutment (39, 40, 36) is provided for the purposes of centering the two platform portions (1, 3) in the tilting direction.

8. An arc furnace according to one of claims 1 to 7 **characterized in that** one hinge pivot (13) is in the form of a fixed mounting which prevents displacement in the direction of the axis of rotation (tilt direction) and one hinge pivot is in the form of a sliding mounting which permits displacement in the direction of the axis of rotation (19) of the pivot pin (32).

## Revendications

1. Four à arc électrique basculant dans lequel une carcasse (2) de four et un portique (4) pour un dispositif de soulèvement et d'abaissement des électrodes sont montés sur une plate-forme (1 et 3) d'un berceau de four qui peut basculer au moyen d'un dispositif de basculement et qui comprend trois barres (16, 20) parallèles disposées à distance les unes des autres, et s'étendant respectivement sur une voie (17, 21), la carcasse (2) du four étant montée sur une partie (1) formant plate-forme de carcasse et se trouvant entre deux barres (16) et le portique (4) étant monté sur une partie (3) distincte formant plate-forme de portique se trouvant à l'extérieur de ces barres (16) et pouvant être basculée par le dispositif de basculement en synchronisme avec la partie (1) de plate-forme de carcasse portant la carcasse (2) du four, **caractérisé en ce que**
les deux parties (1, 3) de plate-forme sont reliées entre elles par au moins une articulation (13) à charnière dont l'axe (19) de rotation s'étend parallèlement à la ligne de coupe comprise entre un plan de plate-forme et le plan dans lequel se trouve une barre (16, 20).

2. Four à arc électrique suivant la revendication 1, **caractérisé en ce que** la partie (3) de plate-forme de portique porte, outre le dispositif de soulèvement et d'abaissement des électrodes, également un dispositif de soulèvement et d'abaissement du couvercle.

3. Four à arc électrique suivant la revendication 1 ou 2, **caractérisé en ce que** les parties (1, 3) de plate-forme ont des faces (26, 27) marginales tournées l'une vers l'autre et ayant des bords (24, 25) inférieurs et des bords (37, 38) supérieurs et au moins l'une des articulations (13) à charnière est montée à proximité des bords (24, 25) inférieurs des parties (1, 3) de plate-forme.

4. Four à arc électrique suivant l'une des revendications 1 à 3, **caractérisé en ce que** l'articulation (13) à charnière est formée de parties (30, 31) saillantes qui s'interpénètrent, qui sont munies d'oeillets (28, 29) en forme de bride, qui sont montées sur les faces (26, 27) marginales tournées l'une vers l'autre des parties (1, 3) de plate-forme et qui sont reliées entre elles de manière à pouvoir tourner par des axes (32) de rotation.

5. Four à arc électrique suivant l'une des revendications 1 à 4, **caractérisé en ce qu'**il est monté sur les faces (26, 27) marginales tournées l'une vers l'autres des parties (1, 3) de plate-forme à proximité des bords (37, 38) supérieurs, au moins une butée (14) limitant le mouvement de rotation de l'articulation (13) à charnière et constituée respectivement d'une pièce (35 ou 36) de butée montée sur les faces (26, 27) marginales tournées l'une vers l'autre.

6. Four à arc électrique suivant la revendication 5, **caractérisé en ce que** pour le couvercle (9) de carcasse coiffant la carcasse (2) du four, les surfaces de butée des pièces (35, 36) de butée sont à une distance de l'ordre de grandeur de millimètres.

7. Four à arc électrique suivant l'une des revendications 1 à 6, **caractérisé en ce que** pour le centrage des deux parties (1, 3) de plate-forme, il est prévu dans la direction de basculement une butée (39, 40, 36) latérale.

8. Four à arc électrique suivant l'une des revendications 1 à 7, **caractérisé en ce qu'**une articulation (13) à charnière est constituée sous la forme d'un palier fixe empêchant tout décalage dans la direction de l'axe de rotation (direction du basculement) et une articulation à charnière sous la forme d'un palier glissant permettant un décalage en direction de l'axe (19) de rotation de l'axe (32) de rotation.
